# EUROPÄISCHE PATENTSCHRIFT

(11) **EP 4 067 252 B1**
(45) Veröffentlichungstag und Bekanntmachung des Hinweises auf die Patenterteilung: **03.09.2025**
(21) Anmeldenummer: 22165634.1
(22) Anmeldetag: 30.03.2022
(51) Int. Cl.: B65D 19/08, B65D 19/18, B65D 81/02, B65D 79/02, B65D 85/84, B65D 85/88

(54) **PALETTEN- ODER LADUNGSTRÄGER FÜR DEN TRANSPORT UND DIE LAGERUNG VON WAREN**
PALLET OR LOAD CARRIER FOR THE TRANSPORT AND STORAGE OF GOODS
SUPPORT DE PALETTES OU DE CHARGEMENT POUR LE TRANSPORT ET LE STOCKAGE DE MARCHANDISES

(30) Priorität: 31.03.2021 DE 102021108196
(43) Veröffentlichungstag der Anmeldung: 05.10.2022
(73) Patentinhaber: Stollsteimer, Werner, 88662 Überlingen (DE)
(72) Erfinder: Stollsteimer, Werner, 88662 Überlingen (DE)
(74) Vertreter: DREISS Patentanwälte PartG mbB

(56) Entgegenhaltungen:
- WO-A1-2013/149289
- CN-U- 211 336 908
- DE-A1- 102005 049 678
- DE-A1- 102011 110 851
- DE-A1- 102014 200 879
- US-A1- 2012 017 809
- US-A1- 2018 236 278

## Beschreibung

In der Transport- und Logistikbranche werden Transportpaletten, umgangssprachlich auch als Euro-Paletten bezeichnet, in vielfältigster Weise eingesetzt. Sie werden mit Hilfe eines Gabelstaplers oder eines Hubwagens angehoben, versetzt und an einem anderen Platz wieder abgesetzt. In automatisierten Lagersystemen, wie zum Beispiel Hochregallagern, werden sie durch Rollenbahnen, Kettenförderer, Regalbediengeräte und/oder andere Einrichtungen automatisch befördert, an den gewünschten Lagerplatz des Lagersystems gebracht und bei Bedarf wieder entnommen.

Teilweise befinden sich auf den Paletten Gefahrgüter, wie zum Beispiel Chemikalien oder Lithium-Ionen-Akkumulatoren (umgangssprachlich auch als wiederaufladbare "Batterie" bezeichnet). Solche Akkumulatoren sind sehr sicher, wenn sie den Regeln der Technik entsprechend benutzt werden und ihr Gehäuse nicht beschädigt wird.

Wenn das Gehäuse durch äußere Einwirkungen beschädigt wird, kann es zum Brand eines Akkumulators kommen. Aufgrund der exothermen Reaktionen entsteht dabei eine große Hitze, so dass sich der Brand in der Art einer Kettenreaktion rasch auf in unmittelbarer Nähe befindliche weitere Akkumulatoren oder andere brennbare Gegenstände ausbreitet. Kurz gesagt: Das Gefährdungs- und Schadenspotential, das seinen Ursprung beispielsweise in der mechanischen Beschädigung von einem Lithium-Ionen-Akkumulator hat, ist sehr groß.

Aus der DE 10 2011 110 851 A1 (D1) ist eine Palette bekannt, auf die eine Schutzvorrichtung aufgesetzt werden kann. Sie dient dazu, Beschädigungen der Palette z. B. durch die Zinken eines Gabelstaplers zu verhindern.

Aus der DE 10 2005 049 678 A1 ist eine Schutzmanschette bekannt, die auf eine Palette aufgesetzt werden kann. Die Schutzmanschette verhindert, dass Güter, die sich auf dem Deck der Palette befinden, von diesem herunterrutschen oder durch die Zinken eines Gabelstaplers beschädigt werden.

Aus der US 2012/0017809 A1 ist eine Palette bekannt, die so geformt ist, dass in unbeladenem Zustand zwei Paletten ineinandergesteckt werden können, so dass das Volumen dieser beiden Paletten kleiner ist als die Summe der Einzelvolumina. Aus der WO 2013/149289 A1 ist eine Palette bekannt, deren Deck als flüssigkeitsdichte Wanne ausgebildet ist. Sie umfasst drei Schutzwände, die in vertikaler Richtung über das Deck hinausragen. Dabei ist ein Falz vorgesehen, in den ein Gitter eingelegt werden kann. Dieses Gitter ist auf etwa der gleichen Höhe wie eine Oberkante der umlaufenden Oberkante der Seitenwände der flüssigkeitsdichten Wanne angeordnet. Es bildet das Deck der Palette.

Aus der DE 10 2014 200 879 A1 ist ein Transportbehälter für Lithiumbatterien bekannt. Dieser Transportbehälter umfasst einen äußeren Behälter, der einen inneren Behälter aufnimmt. Der innere Behälter wiederum kann mit Lithiumbatterien befüllt werden. Zwischen äußerem Behälter und innerem Behälter sind Federelemente vorhanden, um während des Transports die auf die Lithiumbatterien wirkenden Stöße zu reduzieren.

### Offenbarung der Erfindung

Der Erfindung liegt die Aufgabe zu Grunde, das Risiko von Beschädigungen von auf Paletten gelagerten Produkten - zum Beispiel durch die Zinken von Gabelstaplern während des Ein- oder Auslagerns - zu verringern und im Falle einer solchen Beschädigung das daraus entstehende Gefährdungs- und Schadenspotential zu minimieren.

Diese Aufgabe wird erfindungsgemäß durch einen Paletten- oder Ladungsträger mit den Merkmalen des Anspruchs 1 gelöst.

Bei dem erfindungsgemäßen Paletten- oder Ladungsträger, nachfolgend auch als Palettenträger bezeichnet, ist zumindest an einer Stirnseite oder einer anderen Seite des Decks eine Schutzwand vorgesehen, die in vertikaler Richtung nach oben über das Deck hinausragt. Wenn ein Produkt oder eine Europalette, die mit Produkten beladen ist, auf dem erfindungsgemäßen Paletten- oder Ladungsträger abgestellt ist, schützt die Schutzwand das oder diese Produkte vor mechanischen Beschädigungen. Beispielsweise schützt sie Produkte vor den Zinken eines Gabelstaplers oder eines Hubgeräts. Wenn nämlich der Fahrer eines Gabelstaplers unachtsam ist und beispielsweise die Zinken des Gabelstaplers zu hoch einstellt, passiert es immer wieder einmal, dass die Zinken des Gabelstaplers nicht unter das Deck der Palette einfahren, sondern mit den auf der Palette gelagerten Produkten kollidieren.

Die Schutzwand verhindert zum Beispiel, dass die Zinken eines Gabelstaplers in das Gehäuse eines Lithium-Ionen-Akkumulators eindringen und diesen beschädigen. Dadurch wird nicht nur der aus der Beschädigung der Produkte resultierende Schaden minimiert, sondern es werden auch daraus resultierende Folgeschäden, wie zum Beispiel ein Brand oder eine Umweltverschmutzung, zum Beispiel durch auslaufende Säuren oder Laugen, wirkungsvoll verhindert.

Der erfindungsgemäße Paletten- oder Ladungsträger ist sehr einfach in der Anwendung. Entweder wird ein Paletten- oder Ladungsträger mit den zu schützenden Produkten oder Gütern direkt auf das Deck des erfindungsgemäßen Ladungsträgers aufgesetzt. Alternativ wird eine beladene (Euro-)Palette auf dem Deck abgesetzt. In beiden Fällen verhindert die Schutzwand, dass die Palette und/oder die darauf gelagerten Produkte von den Zinken eines Gabelstaplers, eines Hubgeräts oder von einem anderen Gerät beschädigt wird.

Wenn empfindliche Produkte oder Gefahrgüter auf dem Deck eines erfindungsgemäßen Ladungsträgers abgelegt werden, dann schützt die Schutzwand diese Produkte/Gefahrgüter wirksam vor Beschädigungen durch eindringende Gegenstände.

Eine besondere Behandlung von Produkten, die auf einer Palette gestapelt sind, ist nicht erforderlich. Die Palette mit den darauf befindlichen Produkten wird so wie sie ist auf dem erfindungsgemäßen Paletten- oder Ladungsträger abgesetzt. Danach erfolgen das Handling und die Lagerung der Produkte in genau der gleichen Weise, wie sie bei Regalsystemen für Europaletten oder dergleichen bekannt sind. Lediglich der Platzbedarf in vertikaler Richtung erhöht sich etwas, weil das Deck und die Längsträger des erfindungsgemäßen Ladungsträgers eine gewisse Bauhöhe benötigen. Der Bedarf an Grundfläche ändert sich nicht im Vergleich zu Regalsystemen für Europaletten. Daher ist auch das Nachrüsten oder der Umbau eines bestehenden Regalsystems möglich.

Der erfindungsgemäße Ladungsträger hat darüber hinaus den Vorteil, dass er die Paletten, die auf seinem Deck abgestellt werden, unterstützt und stabilisiert, so dass auch sehr schwer beladene Paletten sicher in einem Hochregallager oder einem anderen Regalsystem gelagert werden können. Auch eine beschädigte Palette kann man auf diese Weise noch sicher und störungsfrei in einem Regalsystem, auch einem automatisierten Regalsystem lagern, weil die tragende Funktion von dem erfindungsgemäßen Paletten- oder Ladungsträger übernommen wird.

An der Oberseite des Decks des Ladungsträgers sind Lastaufnahmepunkte ausgebildet. Diese Lastaufnahmepunkte können beispielsweise als Aufkantung ausgebildet sein. Sie können auch Bereiche mit einer erhöhten Blechstärke des Decks sein. Die Lastaufnahmepunkte nehmen die punktuell erhöhten Flächenbelastungen zum Beispiel der Füße von Paletten auf und leiten diese in den Palettenträger ein. Sie dienen aber auch als "Anschlag" für die Waren bzw. die Paletten, der verhindert, dass die Waren oder die Palette vom Deck rutscht, zum Beispiel aufgrund einer scharfen Bremsung. Die Abmessungen und Anordnung dieser Lastaufnahmepunkte werden bevorzugt so gewählt, dass sie mit den Füßen von genormten Paletten oder anderen genormten Transportbehältern kompatibel sind. Anders ausgedrückt: die Füße von Europaletten oder anderen Transportbehältern kommen in direkten Kontakt mit dem Lastaufnahmepunkten des Decks des erfindungsgemäßen Ladungsträgers, so dass eine optimale Kraftübertragen von der Palette auf die Lastübertragungsaufnahmepunkte und die Längsträger des erfindungsgemäßen Ladungsträgers gewährleistet ist.

Die Lastaufnahmepunkte sind als Traversen oder Abstandshalter ausgebildet und leiten die von den Füßen der Palette in die Lastaufnahmepunkte eingeleiteten Gewichtskräfte direkt in die Längsträger ein. Eine einfache Form eines Lastaufnahmepunkts wäre also beispielsweise ein Klotz aus Holz oder ein kurzes Stück eines Vierkantrohrs, das an den entsprechenden Stellen des Decks angeschweißt wird und dadurch unverrückbar mit diesem verbunden wird.

Alternativ ist es auch möglich, dass die Lastaufnahmepunkte als Traversen ausgebildet sind, deren Längsachse bevorzugt orthogonal zu der Längsachse der Längsträger des erfindungsgemäßen Ladungsträgers verläuft. Dadurch ergibt sich eine "kreuzartige" Struktur zwischen Längsträgern und Traversen, die bei geringem Materialeinsatz zu einer sehr hohen mechanischen Belastbarkeit führt.

Erfindungsgemäß ist das Deck als flüssigkeitsdichte Wanne mit einem Boden und umlaufenden Seitenwänden ausgebildet, wobei die Lastaufnahmepunkte etwa auf der gleichen Höhe wie eine Oberkante der umlaufenden Seitenwände angeordnet sind. Das hat zur Folge, dass der unterhalb der Lastaufnahmepunkte befindliche Raum als Speichervolumen für eventuell auslaufende Flüssigkeiten zur Verfügung steht. Dadurch ist es erstens möglich, ein erhebliches Volumen einer aus einem beschädigten Produkt ausgelaufenen Flüssigkeit in der Wanne aufzufangen. Trotzdem ist es möglich, eine beladene Palette ohne Schwierigkeiten auf den Lastaufnahmepunkten des erfindungsgemäßen Ladungsträgers abzusetzen. Anders ausgedrückt: man muss die Europalette nicht über die Seitenwände der Wanne heben und dann auf dem Boden der Wanne absetzen, sondern kann auf der gleichen Höhe wie die Oberkante der Seitenwände der Wanne mit der Europalette über den Ladungsträger fahren und dann die Europalette auf den in etwa dieser Höhe befindlichen Lastaufnahmepunkten absetzen. Das erleichtert die Handhabung der Europaletten und der erfindungsgemäßen Ladungsträger. Der Einsatz von erfindungsgemäßen Ladungsträgern erfordert kein zusätzliches Equipment. Daher kann der erfindungsgemäße Paletten- oder Ladungsträger auch nachträglich in manuell oder automatisierten Regalsystemen eingesetzt werden.

Je nach Anforderungsprofil ist es auch möglich, dass nicht nur an einer Seite des Decks eine Schutzwand vorgesehen ist. Es ist vielmehr auch möglich, an zwei oder drei Seiten des Decks jeweils eine Schutzwand vorzusehen. Allerdings ist es erforderlich, dass eine Seite des Decks keine Schutzwand aufweist. Über diese Seite ohne Schutzwand kann eine Palette oder ein Produkt zum Beispiel mit Hilfe eines herkömmlichen Gabelstaplers auf den Lastaufnahmepunkten des Decks abgesetzt werden.

In vorteilhafter Ausgestaltung sind die Schutzwände an den Oberkanten der Wände der Wanne angeordnet. Es ist in vielen Fällen auch möglich und vorteilhaft, wenn sowohl die Seitenwände der Wanne als auch der Boden der Wanne und die Schutzwände aus Stahlblech beispielsweise durch Abkanten und anschließendes Verschweißen hergestellt werden. Dann entsteht ohne nennenswerte Zusatzkosten eine flüssigkeitsdichte Wanne für auslaufende Flüssigkeiten.

Bei Bedarf können dann noch Verstärkungsbleche eingeschweißt werden, so dass insgesamt eine sehr belastbare, robuste und kostengünstige Herstellung möglich ist.

Die Längsträger sind häufig aus Stahl hergestellt; das hat den Vorteil, dass sie sehr belastbar und robust sind. Wenn aber der Ladungsträger zum Beispiel auf einem beschichteten Industrieboden "unsanft" abgesetzt oder verschoben wird, dann kann die Beschichtung des Industriebodens beschädigt werden. Um das zu verhindern bzw. zu minimieren kann an der Unterseite der Längsträger eine (auswechselbare) Kufe aus Kunststoff oder Holz befestigt werden. Diese Kufen mildern Stöße beim Absetzen des Ladungsträgers ab und schonen dadurch Böden und Regalsysteme. Außerdem ist das Absetzen leiser und schont die Ohren anwesender Personen. Die Wahl des Materials aus dem die erfindungsgemäßen Paletten- oder Ladungsträger hergestellt werden, hängt maßgeblich von den beabsichtigten Einsatzbereichen ab. Wenn beispielsweise auf den Ladungsträgern Behälter mit chemischen Produkten (Gefahrgut) gelagert werden, kann es vorteilhaft sein, die Ladungsträger aus einem säurebeständigen Kunststoff herzustellen. Wenn es ganz besonders auf Schlagfestigkeit und Robustheit ankommt, dann sind in vielen Fällen geschweißte Blechkonstruktionen die beste Wahl. Die dazu erforderlichen Blechzuschnitte können bei Bedarf flüssigkeitsdicht verschweißt werden, so dass die erfindungsgemäße Wanne auch bei diesem Ausführungsbeispiel ohne großen zusätzlichen Aufwand aus dem abgekanteten Blechzuschnitt durch flüssigkeitsdichtes Verschweißen hergestellt werden kann.

Blech ist auch gut reparierbar. Wenn beispielsweise ein Riss in der Schutzwand auftritt oder sich eine Schweißnaht geöffnet hat, kann durch eine Reparaturschweißung die Funktionalität des beschädigten Paletten- oder Ladungsträgers ohne weiteres wiederhergestellt werden.

Zur Überwachung des Zustands des Lagergutes können an der Rückwand Sensoren z.B. für Rauchentwicklung / Wärmeentwicklung usw. angebracht werden, die z.B. über Funk o.ä. eine Veränderung der Lagerzustände übermitteln Auf den erfindungsgemäßen Palettenträgern werden häufig potentiell gefährliche Güter gelagert, die zum Beispiel in Brand geraten können. Um solche Veränderungen ohne Zeitverzug erfassen und die Entstehung/das Ausbreiten eines Brands verhindern zu können, ist in vorteilhafter Weiterbildung vorgesehen, an dem Paletten-Träger mindestens einen Sensor zur Überwachung des Zustands des Lagergutes anzubringen, wobei der Sensor Veränderungen des Lagerzustands drahtlos an eine Zentrale übermittelt.

Dieser mindestens eine Sensor kann die Rauchentwicklung und / oder die Wärmeentwicklung des auf dem Paletten-Träger befindlichen Lagerguts überwachen und Veränderungen des Lagerzustands drahtlos an eine Zentrale übermitteln.

Wenn auf dem Deck des Palettenträgers ein oder mehrere Akkumulatoren gelagert sind, dann kann der mindestens eine Sensor zur Überwachung des Zustands des Lagergutes die an den elektrischen Anschlüssen des oder der Akkumulatoren anliegende elektrische Spannung, der Innenwiderstand des oder der Akkumulatoren und/oder den in dem oder den Akkumulatoren fließenden elektrischen (Ruhe-)Strom erfassen und Veränderungen einer oder mehrere dieser Größen drahtlos an eine Zentrale übermittelt. Dadurch kann in vielen Fällen die Entstehung eines Akkumulatorbrands verhindert werden, bevor überhaupt eine nennenswerte Temperaturerhöhung am Gehäuse des Akkumulators auftritt oder sich Rauch entwickelt.

In besonders vorteilhafter Weiterbildung übermittelt der mindestens eine Sensor zusammen mit einer Veränderung des Zustands eines Lagerguts Informationen zur Identifizierung des Palettenträgers und/oder von dessen Lagerort drahtlos an die Zentrale übermittelt. Dadurch wird der Palettenträger mit einem potentiell "kritischen" Lagergut lokalisiert und die Zuständigen Personen können sich ohne zu suchen zu diesem Palettenträger begeben.

Weitere Vorteile und vorteilhafte Ausgestaltungen der Erfindung sind der nachfolgenden Zeichnung, deren Beschreibung und den Patentansprüchen entnehmbar.

### Zeichnung

Es zeigen:
Figuren 1 bis 3 verschiedene Ansichten eines nicht erfindungsgemäßen Paletten- oder Ladungsträgers sowie
Figuren 4 bis 6 entsprechende Ansichten eines Ausführungsbeispiels eines erfindungsgemäßen Paletten- oder Ladungsträgers.

### Beschreibung der Ausführungsbeispiele

In der Figur 1 ist eine Isometrie eines nicht erfindungsgemäßen Ausführungsbeispiels vereinfacht dargestellt. Der Paletten- oder Ladungsträger 1 umfasst ein Deck 3, das in der Regel eine rechteckige Grundfläche hat. Es ist so bemessen, dass eine Europalette oder eine andere genormte Palette auf dem Deck 3 abgesetzt werden kann. D. h. die Grundfläche des Decks 3 ist so groß wie oder etwas größer als die Grundfläche einer Palette oder eines genormten Behälters, der auf dem Palettenträger abgestellt werden soll. Auf dem Deck 3 sind bei diesem Ausführungsbeispiel drei Quertraversen 19 vorgesehen. Sie können als Blechstreifen oder eine rechteckige Platte aus Kunststoff ausgeführt sein, der bzw. die an dem Deck 3 angeschweißt bzw. befestigt sind.

Unter dem Deck 3 befinden sich bei diesem Ausführungsbeispiel drei parallel zueinander verlaufende Längsträger 5. Die Längsträger 5 sind zum Beispiel durch Schweißen mit dem Deck 3 verbunden. Sie stabilisieren das Deck 3. In die Zwischenräume zwischen den Längsträgern 5 unterhalb des Decks 3 können die Zinken eines Hubgeräts oder Gabelstaplers (siehe Figur 2) einfahren. Anders ausgedrückt: Man kann den Paletten- oder Ladungsträger mit einem üblichen Hubgerät oder Gabelstapler anheben, innerbetrieblich transportieren und an einem anderen Platz wieder absetzen.

An einer Stirnseite des Ladungsträgers 1 ist eine Schutzwand 7 angebracht. Die Schutzwand 7 ragt in vertikaler Richtung nach oben über das Deck 3 hinaus.

Bei diesem Ausführungsbeispiel ist an der Schutzwand 7 gegenüberliegenden Seite des Decks 3 keine Schutzwand vorhanden. Das heißt es gibt nur eine kleine Aufkantung zur Begrenzung des Decks 3 an der der Schutzwand gegenüberliegenden Seite. Es ist auch möglich, dass dort keine Aufkantung vorgesehen ist. Das ermöglicht und erleichtert es, von dieser, der Schutzwand 7 gegenüberliegenden Seite eine Palette mit Hilfe eines herkömmlichen Hubgeräts oder Gabelstaplers über das Deck 3 zu fahren und es auf dem Deck 3 abzusetzen. Anschließend kann man die Zinken des Hubgeräts beziehungsweise Gabelstaplers in an sich bekannter Weise unter der Europalette herausziehen.

In der Figur 1 ist keine Europalette auf dem Deck 3 dargestellt. Dies ist lediglich in den Figuren 2 und 3 der Fall.

Um die Schutzwand 7 zu stabilisieren, aber auch um die auf der dem Deck 3 abgesetzte Ware beziehungsweise Europalette auch seitlich gegen mechanische Beschädigungen zu schützen, sind bei diesem Ausführungsbeispiel Seitenwände 9 angeordnet, welche hier als Dreiecksflächen ausgebildet sind. Es ist jedoch auch möglich, die Seitenwände 9 als Rechteck auszubilden.

Die Seitenwände 9 sind ihrer Funktion nach ebenfalls Schutzwände. Sie werden anders bezeichnet als die Schutzwand 7 an der Stirnseite des Decks, um sie begrifflich von der stirnseitigen Schutzwand 7 zu unterscheiden.

Bei diesem Ausführungsbeispiel ist es möglich, sowohl die Längsträger 5 als auch das Deck 3, die Schutzwand 7 und die Seitenwände 9 aus Blech herzustellen. Besonders bevorzugt wird der Ladungsträger 1 aus Stahlblech hergestellt, weil es sehr robust ist, duktil ist und somit einen sehr guten Schutz von Paletten oder Waren, die sich auf dem Deck 3 befinden, bietet.

Durch das Abkanten von Blechzuschnitten, wie sie beispielsweise zum Herstellen der Längsträger 5 eingesetzt werden, können Stabilität und Biegesteifigkeit der Längsträger 5, aber auch des mit den Längsträgern 5 fest verbundenen Decks 3 in sehr weiten Grenzen konstruktiv an die zukünftigen Einsatzbedingungen angepasst werden. Die Schutzwand 7 sowie die Seitenwände 9 tragen weiter zur Erhöhung der Steifigkeit der Paletten- oder Ladungsträger 1 bei.

In Figur 2 ist der Paletten- oder Ladungsträger 1 gemäß Figur 1 in einer Seitenansicht dargestellt. Dabei ist auf dem Deck 3 eine leere Europalette 11 dargestellt. Im realen Einsatz befinden sich auf dieser Europalette 11 empfindliche Produkte, beispielsweise Akkumulatoren, Behälter, die mit ätzenden Flüssigkeiten oder brennbaren Flüssigkeiten gefüllt sind und andere Gefahrgüter.

Seitlich von dem Ladungsträger 1 ist ein Hubgerät in Form eines Schubmaststaplers 13 mit Zinken 15 dargestellt. Die Zinken 15 befinden sich nur wenig oberhalb des Hallenbodens. In dieser Position der Zinken 15 ist es möglich, mit dem Schubmaststapler 13 in Richtung des Ladungsträgers 1 zu fahren und dadurch die Zinken 15 unter dem Deck 3 und zwischen den Längsträgern 5 zu positionieren. Diese Position ist in der Figur 2 nicht dargestellt. Es ist jedoch jedem Fachmann auf dem Gebiet des Transport- und Lagerwesens bekannt, wie mit Hilfe eines Hubgeräts eine Europalette angehoben werden kann. Genau der gleiche Vorgang findet statt, wenn der Paletten- oder Ladungsträger 1 angehoben werden soll.

Wie sich aus der Figur 2 anschaulich ergibt, stellt die Schutzwand 7 einen sehr wirksamen Schutz vor mechanischen Beschädigungen von Produkten, die auf der Palette 11 gelagert sind, dar. Insbesondere wird wirkungsvoll verhindert, dass eine unachtsame Bedienung des Hubgeräts mit zu hoch eingestellten Zinken 15 zu Beschädigungen von Waren führt, die sich auf der Europalette 11 befinden.

Wenn nämlich die Zinken 15 zu hoch eingestellt sein sollten und eine Bedienperson mit den Zinken 15 versucht unter das Deck 3 des Ladungsträgers zu fahren, dann werden die Zinken 15 von der Schutzwand 7 abgehalten. Anders ausgedrückt: es kommt nicht zu Beschädigungen der auf der Palette 11 befindlichen gegebenenfalls empfindlichen oder ein hohes Gefährdungspotential bergenden Waren.

Durch die Seitenwände 9 wird die Schutzwand 7 versteift, so dass auch große Kräfte von der Schutzwand 7 aufgenommen werden können und die Schutzwirkung der Schutzwand gegenüber mechanischen Beschädigungen von auf der Palette 11 befindlichen Waren sehr hoch ist.

Die Figur 3 zeigt nun eine Ansicht von vorne auf den Ladungsträger 1 mit der Schutzwand 7 und einer angedeuteten Palette 11.

In der Figur 4 ist eine Isometrie eines Ausführungsbeispiels eines erfindungsgemäßen Paletten- oder Ladungsträgers 1 dargestellt. Erfindungsgemäß ist das Deck 3 als flüssigkeitsdichte Wanne ausgebildet. Dies bedeutet, dass es vier umlaufende Seitenwände 17 aufweist, die flüssigkeitsdicht miteinander verschweißt sind. Auf dem Deck 3 sind bei diesem Ausführungsbeispiel drei Traversen 19 angeordnet, welche als Lastaufnahmepunkte für die Europalette (nicht dargestellt) dienen. Die Traversen 19 sind letztendlich abgekantete Blechstücke, die so bemessen sind, dass ihre Oberseite im Wesentlichen bündig mit der Oberkante 18 der Seitenwand 17.3 des Decks 3 ist. Selbstverständlich können die Blechzuschnitte auch so bemessen sein, dass eine kleine/bzw. niedrige Aufkantung entsteht, welche das Deck 3 lokal verstärkt. Dies bedeutet, dass über die Seitenwand 17.3 die eine Europalette auf das Deck 3 geschoben werden kann, ohne dass ein Höhenunterschied zwischen der Oberkante 18 der Seitenwand 17.3 und den Traversen 19 vorhanden ist. Die Schutzwand 7 und die Seitenwände 9 setzen auf den umlaufenden Seitenwänden 17 auf.

Natürlich werden die Schutzwand 7 und die darunter befindliche Seitenwand 17 in der Regel aus einem Stück hergestellt. Entsprechendes gilt für die Seitenwände 9 und 17.

### Bezugszeichenliste:

1 Palletten- oder Ladungsträger
3 Deck
5 Längsträger
7 Schutzwand an einer Stirnseite des Decks
9 Seitenwände
11 Euro-Palette
13 Hubgerät / Schubmaststapler
15 Zinken
17 umlaufende Seitenwand einer Wanne
19 Traverse

## Patentansprüche

1. Paletten- oder Ladungsträger umfassend ein Deck (3) mit einer Grundfläche,
wobei an mindestens einer Seite des Decks (3) eine Schutzwand (7) vorgesehen ist, die in vertikaler Richtung über das Deck (3) hinausragt, wobei an einer Oberseite des Decks (3) Lastaufnahmepunkte vorgesehen sind, wobei das Deck (3) als flüssigkeitsdichte Wanne mit einem Boden und umlaufenden Seitenwänden (17) ausgebildet ist, und wobei die Lastaufnahmepunkte etwa auf der gleichen Höhe wie eine Oberkante (18) der umlaufenden Seitenwände (17) angeordnet sind, **dadurch gekennzeichnet, dass** der Paletten- oder Ladungsträger mindestens zwei, bevorzugt drei parallel zueinander angeordnete Längsträger (5) umfasst, wobei die Längsträger (5) unterhalb des Decks (3) angeordnet und mit dem Deck (3) verbunden sind, dass die Lastaufnahmepunkte als Traversen (19) oder Abstandshalter ausgebildet sind, und dass die Lastaufnahmepunkte die in die Lastaufnahmepunkte eingeleiteten Gewichtskräfte direkt in die Längsträger (5) einleiten.

2. Paletten- oder Ladungsträger nach Anspruch 1, **dadurch gekennzeichnet, dass** an zwei oder drei Seiten des Decks (3) bzw. zwei oder drei Seitenwänden (17) der Wanne eine Schutzwand (7, 9) vorgesehen ist, die in vertikaler Richtung über das Deck (3) bzw. die umlaufenden Seitenwände (17) hinausragt.

3. Paletten-Träger nach einem der vorhergehenden Ansprüche, **dadurch gekennzeichnet, dass** an mindestens einer Seite der Wanne keine Schutzwand (7, 9) vorgesehen ist.

4. Paletten-Träger nach einem der vorhergehenden Ansprüche, **dadurch gekennzeichnet, dass** an den Unterseiten der Längsträger (5) eine Kufe aus Holz oder Kunststoff vorgesehen ist.

5. Paletten-Träger nach einem der vorhergehenden Ansprüche, **dadurch gekennzeichnet, dass** die Abstände der Lastaufnahmepunkte voneinander den Abständen der Füße einer genormten Palette, insbesondere einer EURO-Palette, oder eines genormten Transportbehälters entsprechen.

6. Paletten-Träger nach einem der vorhergehenden Ansprüche, **dadurch gekennzeichnet, dass** die mindestens eine Schutzwand (17), das Deck (3) und/oder die Längsträger (5) aus Metall, bevorzugt aus Stahl, hergestellt sind.

7. Paletten-Träger nach einem der vorhergehenden Ansprüche, **dadurch gekennzeichnet, dass** die mindestens eine Schutzwand (17), das Deck (3) und/oder die Längsträger (5) aus Kunststoff, bevorzugt aus faserverstärktem und/oder säurefestem Kunststoff, bestehen.

8. Paletten-Träger nach einem der vorhergehenden Ansprüche, **dadurch gekennzeichnet, dass** er mindestens einen Sensor zur Überwachung des Zustands des Lagergutes aufweist.

9. Paletten-Träger nach Anspruch 8, **dadurch gekennzeichnet, dass** der mindestens eine Sensor zur Überwachung des Zustands des Lagergutes die Rauchentwicklung und / oder die Wärmeentwicklung des auf dem Paletten-Träger befindlichen Lagerguts überwacht und Veränderungen des Lagerzustands drahtlos an eine Zentrale übermittelt.

10. Paletten-Träger nach einem der Ansprüche 8 oder 9, **dadurch gekennzeichnet, dass** auf dem Deck (3) ein oder der mehrere Akkumulatoren gelagert sind, und dass der mindestens eine Sensor zur Überwachung des Zustands des Lagergutes die an den elektrischen Anschlüssen des oder der Akkumlatoren anliegende elektrische Spannung, der Innenwiderstand des oder der Akkumlatoren und/oder den in dem oder den Akkumulatoren fließenden elektrischen Strom erfasst und Veränderungen einer oder mehrere dieser Größen drahtlos an eine Zentrale übermittelt.

11. Paletten-Träger nach einem der Ansprüche 8 bis 10, **dadurch gekennzeichnet, dass** der mindestens eine Sensor zusammen mit einer Veränderung des Zustands eines Lagerguts Informationen zur Identifizierung des Palettenträgers und/oder von dessen Lagerort drahtlos an die Zentrale übermittelt.

12. Paletten-Träger nach einem der Ansprüche 8 bis 11, **dadurch gekennzeichnet, dass** der mindestens eine Sensor an der Schutzwand (7), insbesondere an der dem Deck (3) zugewandten Seite der Schutzwand (7), angeordnet ist.

13. Paletten-Träger nach einem der vorhergehenden Ansprüche, **dadurch gekennzeichnet, dass** sich die Längsträger (5) über die gesamte Länge des Decks (3) erstrecken, und bevorzugt so angeordnet/positioniert sind, dass sie unter den Kufen einer auf dem Deck (3) abgestellten Euro-Palette verlaufen.

## Claims

1. Pallet or load carrier comprising a deck (3) having a base surface,
a protective wall (7) being provided on at least one side of the deck (3), which wall projects in the vertical direction above the deck (3), load-bearing points being provided on an upper side of the deck (3), the deck (3) being designed as a liquid-tight trough having a bottom and peripheral side walls (17), and the load-bearing points being arranged approximately at the same height as an upper edge (18) of the peripheral side walls (17), **characterized in that** the pallet or load carrier comprises at least two, preferably three, parallel longitudinal beams (5), the longitudinal beams (5) being arranged below the deck (3) and being connected to the deck (3), **in that** the load-bearing points are designed as cross beams (19) or spacers, and **in that** the load-bearing points introduce the weight forces introduced into the load-bearing points directly into the longitudinal beams (5).

2. Pallet or load carrier according to claim 1, **characterized in that** a protective wall (7, 9) is provided on two or three sides of the deck (3) or two or three side walls (17) of the trough, which wall projects in the vertical direction above the deck (3) or the peripheral side walls (17).

3. Pallet carrier according to either of the preceding claims,
**characterized in that** no protective wall (7, 9) is provided on at least one side of the trough.

4. Pallet carrier according to any of the preceding claims,
**characterized in that** a runner made of wood or plastics material is provided on the undersides of the longitudinal beams (5).

5. Pallet carrier according to any of the preceding claims,
**characterized in that** the distances between the load-bearing points correspond to the distances between the feet of a standardized pallet, in particular a Euro pallet, or a standardized transport container.

6. Pallet carrier according to any of the preceding claims,
**characterized in that** the at least one protective wall (17), the deck (3) and/or the longitudinal beams (5) are made of metal, preferably steel.

7. Pallet carrier according to any of the preceding claims,
**characterized in that** the at least one protective wall (17), the deck (3) and/or the longitudinal beams (5) are made of plastics material, preferably of fiber-reinforced and/or acid-resistant plastics material.

8. Pallet carrier according to any of the preceding claims,
**characterized in that** it has at least one sensor for monitoring the condition of the stored item.

9. Pallet carrier according to claim 8, **characterized in that** the at least one sensor for monitoring the condition of the stored item monitors the smoke development and/or the heat development of the stored item on the pallet carrier and wirelessly transmits changes in the storage condition to a central control station.

10. Pallet carrier according to either of claims 8 or 9, **characterized in that** one or more accumulators are stored on the deck (3), and **in that** the at least one sensor for monitoring the condition of the stored item detects the electrical voltage applied to the electrical connections of the accumulator(s), the internal resistance of the accumulator(s) and/or the electrical current flowing in the accumulator(s) and wirelessly transmits changes in one or more of these variables to a central control station.

11. Pallet carrier according to any of claims 8 to 10, **characterized in that** the at least one sensor wirelessly transmits, together with a change in the condition of a stored item, information for identifying the pallet carrier and/or its storage location to the central control station.

12. Pallet carrier according to any of claims 8 to 11, **characterized in that** the at least one sensor is arranged on the protective wall (7), in particular on the side of the protective wall (7) facing the deck (3).

13. Pallet carrier according to any of the preceding claims,
**characterized in that** the longitudinal beams (5) extend over the entire length of the deck (3) and are preferably arranged/positioned so that they extend under the runners of a Euro pallet placed on the deck (3).

## Revendications

1. Support de palette ou support de charge comprenant un pont (3) avec une surface de base,
dans lequel une paroi de protection (7) faisant saillie dans la direction verticale au-dessus du pont (3) est fournie au niveau d'au moins un côté du pont (3), dans lequel des points de réception de charge sont fournis sur un côté supérieur du pont (3), dans lequel le pont (3) est réalisé sous la forme d'une cuve étanche aux liquides comprenant un fond et des parois latérales périphériques (17), et dans lequel les points de réception de charge sont agencés à peu près au même niveau qu'un bord supérieur (18) des parois latérales périphériques (17), **caractérisé en ce que** le support de palette ou de charge comprend au moins deux, de manière préférée trois, longerons (5) agencés parallèlement les uns aux autres,
dans lequel les longerons (5) sont agencés sous le pont (3) et sont reliés au pont (3),
**en ce que** les points de réception de charge sont réalisés sous la forme de traverses (19) ou d'entretoises, et **en ce que** les points de réception de charge transmettent directement dans les longerons (5) les forces pondérales transmises dans les points de réception de charge.

2. Support de palette ou de charge selon la revendication 1, **caractérisé en ce qu'**une paroi de protection (7, 9) faisant saillie dans la direction verticale au-dessus du pont (3) ou des parois latérales périphériques (17) est fournie au niveau de deux ou trois côtés du pont (3) ou de deux ou trois parois latérales (17) de la cuve.

3. Support de palette selon l'une quelconque des revendications précédentes, **caractérisé en ce qu'**aucune paroi de protection (7, 9) n'est fournie au niveau d'au moins un côté de la cuve.

4. Support de palette selon l'une quelconque des revendications précédentes, **caractérisé en ce qu'**un patin en bois ou en plastique est prévu au niveau des côtés inférieurs des longerons (5).

5. Support de palette selon l'une quelconque des revendications précédentes, **caractérisé en ce que** les distances entre les points de réception de charge correspondent aux distances entre les pieds d'une palette normalisée, en particulier d'une palette Europe, ou d'un conteneur de transport normalisé.

6. Support de palette selon l'une quelconque des revendications précédentes, **caractérisé en ce que** la au moins une paroi de protection (17), le pont (3) et/ou les longerons (5) sont fabriqués en métal, de manière préférée en acier.

7. Support de palette selon l'une quelconque des revendications précédentes, **caractérisé en ce que** la au moins une paroi de protection (17), le pont (3) et/ou les longerons (5) sont en plastique, de manière préférée en plastique renforcé de fibres et/ou résistant aux acides.

8. Support de palette selon l'une quelconque des revendications précédentes, **caractérisé en ce qu'**il présente au moins un capteur permettant de surveiller l'état de la marchandise stockée.

9. Support de palette selon la revendication 8, **caractérisé en ce que** le au moins un capteur permettant de surveiller l'état de la marchandise stockée surveille la production de fumée et/ou la production de chaleur de la marchandise stockée se trouvant sur le support de palettes et transmet sans fil des modifications de l'état de stockage à une centrale.

10. Support de palette selon l'une quelconque des revendications 8 ou 9, **caractérisé en ce qu'**un ou plusieurs accumulateur(s) est/sont stocké(s) sur le pont (3), et **en ce que** le au moins un capteur permettant de surveiller l'état de la marchandise stockée détecte la tension électrique appliquée aux connexions électriques du ou des accumulateur(s), la résistance interne du ou des accumulateur(s) et/ou l'intensité électrique circulant dans le ou les accumulateur(s) et transmet sans fil des modifications d'une ou plusieurs de ces grandeurs à une centrale.

11. Support de palette selon l'une quelconque des revendications 8 à 10, **caractérisé en ce que** le au moins un capteur transmet sans fil à la centrale des informations permettant d'identifier le support de palette et/ou son emplacement de stockage en même temps qu'une modification de l'état de la marchandise stockée.

12. Support de palette selon l'une quelconque des revendications 8 à 11, **caractérisé en ce que** le au moins un capteur est agencé au niveau de la paroi de protection (7), en particulier sur le côté de la paroi de protection (7) qui est tourné vers le pont (3).

13. Support de palette selon l'une quelconque des revendications précédentes, **caractérisé en ce que** les longerons (5) s'étendent sur toute la longueur du pont (3), et sont de manière préférée agencés/positionnés de manière à passer sous les patins d'une palette Europe déposée sur le pont (3).
